# EUROPÄISCHE PATENTSCHRIFT

(11) **EP 1 740 454 B1**
(45) Veröffentlichungstag und Bekanntmachung des Hinweises auf die Patenterteilung: **21.07.2010**
(21) Anmeldenummer: 05742647.0
(22) Anmeldetag: 14.04.2005
(51) Int. Cl.: B63H 11/08, B63H 11/103, B63H 5/16, B63B 1/04, B63H 5/08

(54) **SCHIFF MIT EINEM ANTRIEB DURCH INNENBORDMOTOREN UND WATERJETS**
SHIP DRIVEN BY INBOARD ENGINES AND WATER JETS
NAVIRE ENTRAINE PAR DES MOTEURS INTERIEURS ET DES HYDROJETS

(30) Priorität: 29.04.2004 DE 102004021273
(43) Veröffentlichungstag der Anmeldung: 10.01.2007
(73) Patentinhaber: SIEMENS AKTIENGESELLSCHAFT, 80333 München (DE)
(72) Erfinder: ABDEL-MAKSOUD, Moustafa, 14165 Berlin (DE); SCHULZE HORN, Hannes, 45966 Gladbeck (DE); TIGGES, Kay, 21698 Harsefeld (DE)
(86) Internationale Anmeldenummer: PCT/DE2005/000670
(87) Internationale Veröffentlichungsnummer: WO 2005/105571

(56) Entgegenhaltungen:
- WO-A-02/057132
- DE-A1- 10 224 012
- DE-C- 31 736

## Beschreibung

Schiff mit einem Antrieb durch Innenbordmotoren mit Propellern und durch Waterjets, die Wasserstrahlen erzeugen, wobei die Innenbordmotoren als Elektromotoren ausgebildet sind und die Waterjets unter dem Schiffsboden angeordnet sind.

Das Dokument DE 1022402 A1 beschreibt demgegenüber ein Schiff mit einem Antrieb durch zwei Propellerantriebseinheiten, vorzugsweise zwei elektrische Ruderpropeller, und durch Waterjets, die Wasserstrahlen erzeugen, wobei die Waterjets unter dem Schiffsboden angeordnet sind.

Es ist Aufgabe der Erfindung, eine Heck- und Unterbodenausbildung eines eingangs genannten Schiffes anzugeben, die gegenüber bekannten Schiffen, die mit elektrischen Innenbordmotoren und Waterjets ausgerüstet sind, einen höheren Propulsionswirkungsgrad ergeben. Zur Lösung der Aufgabe ist vorgesehen, dass die elektrischen Innenbordmotoren in Skegs an der Schiffsunterseite untergebracht sind, wobei zwischen den Skegs ein Strömungskanal für die von den Waterjets ausgestoßenen Wasserstrahlen ausgebildet ist. Durch diese erfindungsgemäße Ausbildung des Unterbodens des Schiffes im achteren Bereich ergeben sich sehr gute Strömungsverhältnisse für die einzelnen Propulsionseinrichtungen mit einem insbesondere für die Propeller erhöhten Propulsionswirkungsgrad! Ermöglicht wird dies durch die Kanalströmung, die sich aufgrund der Führung der Waterjetstrahlen in einem Strömungskanal ergibt. In dem erfindungsgemäß gebildeten Strömungskanal wird die im Heckbereich dicke Grenzschicht durch den Einfluss der schnellen Waterjetstrahlen dünner und es ergeben sich weniger instationäre Effekte am jeweiligen Propeller. Des weiteren gleicht sich die Strömungsgeschwindigkeit auf den beiden Seiten des jeweiligen Skegs an. Es ergibt sich ein verbesserter Propulsionswirkungsgrad für die Propeller bei verringerter Kavitationsneigung. Weiterhin ergibt sich eine verminderte

Vibrationsneigung und überraschenderweise auch eine verbesserte Geradeausfahrt.

Die Waterjetstrahlen im erfindungsgemäßen Strömungskanal wirken mit den Propellern der Innenbordmotoren in synergetischer Weise zusammen, so dass sich ein höherer Gesamtschub der Kombination Propeller und Waterjets ergibt, als es die Einzelschübe erwarten lassen.

Ein Schiff, insbesondere ein schnelles, seegehendes Schiff, mit unter dem Boden des Schiffes angeordneten Waterjets und elektrischen Ruderpropellern zum Antrieb des Schiffes ist aus der WO 02/057132 A1, insbesondere aus Figur 2, bekannt. Bei einer derartigen Anordnung und Heckgestaltung kommt es jedoch nicht zu einer Trennung der von den Waterjets erzeugten Wasserströmen von dem Wasserbereich, in dem die Propeller laufen. Dies wird jedoch durch den erfindungsgemäß verwendeten Strömungskanal zwischen Skegs auf der Schiffsunterseite erreicht.

Aus dem Aufsatz: "Korvetten von Blohm und Voss" in der Zeitschrift "Schiff + Hafen", 12/96, Seiten 37 und 38, ist ein Schiff bekannt, das zwei Dieseldirektantriebe für Propeller und einen Waterjet aufweist, die zusammen im Heck des Schiffes angeordnet sind. Bei derartigen Anordnungen ist es jedoch insbesondere für Marineschiffe nachteilig, dass alle Antriebseinheiten im Heck angeordnet sind und bei einem Hecktreffer gleichzeitig ausfallen. Weiterhin ergibt sich durch den bekannten Waterjet eine Geräuschentwicklung, die unerwünscht ist. Ein synergetischer Effekt, der den Gesamtschub erhöht, kann sich nicht einstellen.

In Ausgestaltung der Erfindung ist vorgesehen, dass der Strömungskanal hinter den Waterjets im Bereich des Schiffsbodens etwa zwischen der Hälfte und einem Drittel der Schiffslänge vom Heck beginnend, in einem stetigen Verlauf zum Heck des Schiffes hin ansteigt. Durch diese Ausbildung des Strömungskanals ergibt sich ein vorteilhaftes Ansteigen der Waterjetstrahlen über die Ebene, in denen die Propeller laufen. So ergibt sich eine Trennung der Waterjetstrahlen von dem Bereich des Wassers, in dem die Propeller der Innenbordmotore laufen. Gleichwohl profitieren die Propeller von der beschleunigten Strömung im Strömungskanal.

In Ergänzung zum Anheben der Wasserstrahlen der Waterjets zum Heck hin ist vorgesehen, dass der Strömungskanal einen Führungskeil für das Wasser aufweist, dessen Spitze zum Heck des Schiffes gerichtet ist und der einen etwa dreieckigen Querschnitt besitzt. Durch diese Ausbildung des Vorderteils des Strömungskanals wird erreicht, dass sich die Waterjetstrahlen in der Mitte des Strömungskanals konzentrieren. Dabei werden die Waterjetstrahlen sehr vorteilhaft sowohl über die Ebene, in denen die Propeller der Innenbordmotore laufen, angehoben, als auch zwischen den Propellern der Innenbordmotore konzentriert. Der Propulsionswirkungsgrad der Propeller wird daher durch die Waterjetstrahlen nicht negativ beeinflusst, sondern vielmehr überraschenderweise erhöht.

Es ist weiterhin vorgesehen, dass die Skegs im Querschnitt etwa Tropfenform, insbesondere nach außen geneigt, aufweisen, wobei die Innenseiten der Skegs etwa senkrecht zum Schiffsboden verlaufen. So ergibt sich ein widerstandsarmer Strömungskanal, der durch strömungsgünstig ausgestaltete seitliche Strömungsleitelemente, nämlich die tropfenförmigen Skegs begrenzt wird. Insgesamt ergibt sich so trotz der am Heck angeordneten Strömungsleitelemente, etwa der Führungskeil im Strömungskanal oder die Skegs, ein geringer Heckwiderstand für das erfindungsgemäße Schiff. Die E-Motore können, um die Redundanz zu erhöhen und um kleiner zu bauen, als Tandem-Antriebe ausgebildet werden.

Besonders vorteilhaft ist es, wenn die Innenbordmotore in HTS-Technik ausgebildet werden. Dann ist es möglich, den jeweiligen HTS-Motor hinten in den Skegs anzuordnen, so dass kein Raum im Schiff für die Motoren benötigt wird. Dies ist insbesondere der Fall, wenn die HTS-Motoren etwa im Bereich der-notwendigen, in den Skegs befindlichen, Wellentunneln angeordnet werden. Durch die Verwendung von HTS-Motoren ergibt sich dabei ein besonders leichtes Heck, obwohl die Motoren sehr weit achtern angeordnet sind. Das Heckgewicht ist bei der Verwendung von HTS-Motoren wesentlich geringer als bei der Verwendung von Dieseldirektantrieben.

In weiterer Ausgestaltung der Erfindung ist vorgesehen, dass der HTS-Motor eine unter Schockbeanspruchung als Einheit ausweichfähige Ständer-Läufer-Anordnung aufweist, die schockgedämpft im Motorengehäuse gelagert ist. Durch die Verwendung einer als Einheit ausweichfähigen Ständer-Läufer-Anordnung können E-Motoren, auch falls sie nicht in HTS-Technik ausgeführt sind, sondern in Normaltechnik, hohe Schockbeanspruchungen ertragen werden. Um dies zu verstärken ist vorgesehen, dass darüber hinaus das Motorgehäuse unter Schockbeanspruchung elastisch ausweichend angeordnet ist. So ergibt sich eine doppelte Ausweichfähigkeit der einzelnen Motorteile, die zu einer sehr hohen Unempfindlichkeit führt. Derartig aufgehängte und ausgebildete elektrische Maschinen können Beschleunigungen von deutlich über 10 g aushalten.

Da die Reparaturmöglichkeiten im Inneren von Skegs unter dem Heck eines Schiffes nicht optimal sind, ist vorgesehen, dass der Elektromotor, insbesondere in der HTS-Motorausführung, in einer Motorkassette angeordnet ist, die elastisch gelagert, insbesondere aufgehängt, ist. Eine derartige Motorkassette kann im Hafen relativ leicht ausgewechselt werden, so dass ein Schiff mit dieser Motoranordnung auch z.B. nach einem Minentreffer unter dem Heck relativ schnell wieder einsatzfähig gemacht werden kann. Der Elektromotor, die kurze Welle und der Propeller bilden dabei vorteilhaft eine auswechselungsfähige Einheit.

Es ist in Ausgestaltung der Erfindung vorgesehen, dass E-Motoren in den Skegs als Tandem-Motoren ausgebildet sind, insbesondere als Tandem-Wellenmotoren. Hierdurch kann die Betriebssicherheit des Antriebs vorteilhaft noch weiter verbessert werden.

Für das erfindungsgemäße Schiff ist vorgesehen, dass es im Schiffsrumpf verteilte Brennstoffzellenmodule und Verbrennungskraftmaschinen aufweist, die die von den Antriebskomponenten, d.h. von den elektrischen Innenbordmotoren und den Waterjets, benötigte Energie erzeugen. So hat das erfindungsgemäße Schiff nicht nur verteilte Propulsionseinrichtungen, sondern auch verteilte Energieerzeugungseinrichtungen, die es besonders unempfindlich gegen Schäden durch äußere Einwirkungen macht. Des weiteren ergibt sich vorteilhaft, dass ein zentraler Maschinenraum entfällt, so dass insbesondere für Luxusyachten mehr wertvoller Raum im Inneren des Schiffs, und zwar etwa in der Schiffsmitte oder im vorderen Heckbereich, zur Verfügung steht. Dieser Vorteil ergibt sich auch für Ro-Ro-Fähren oder Containerschiffe. Hier steht mehr nutzbarer Innenraum zur Verfügung.

Es ist weiterhin erfindungsgemäß vorgesehen, dass das Schiff ein AC-Normalversorgungsnetz und ein DC-Waterjetversorgungsnetz aufweist, zwischen denen eine Schaltkupplung mit Stromrichter angeordnet ist, um Energie von einem Netz in das andere Netz übertragen zu können. So ergibt sich ein Gesamt-Schiffsnetz, in dem die Vorteile eines DC-Netzes, das besonders geeignet ist, im Schiff verteilte Energieerzeugungseinrichtungen miteinander zu verbinden, mit den Vorteilen eines AC-Netzes zur günstigen Versorgung eines Großverbrauchers, wie etwa den Waterjets, kombiniert sind. Als Energieversorgungseinrichtungen kommen dabei nicht nur Dieselmotore oder Brennstoffzellen, sondern auch Gasturbinen in Frage. Insbesondere das DC-Waterjetversorgungsnetz kann so besonders günstig betrieben werden.

Anstelle der erfindungsgemäß vorgesehenen Innenbordmotore können natürlich auch elektrische Ruderpropeller (PODs) verwendet werden, die hinter den Skegs angeordnet sind. Dabei ergibt sich auch die erfindungsgemäß vorteilhafte Trennung der Waterjetströme von dem Bereich, in dem die Propeller des Schiffes laufen, aber, wie bereits ausgeführt, ist das von dem Heck aufzunehmende Gewicht höher. Derartige Schiffe werden daher eine so genannte Delta-Form aufweisen, um das hohe Heckgewicht tragen zu können. Dies gilt auch bei der Kombination von Innenbordmotoren mit elektrischen Ruderpropellern (PODs).

Die Erfindung kann sowohl bei Marineschiffen als auch bei schnellen Motoryachten, insbesondere Luxusyachten, angewendet werden. Bei derartigen Schiffen kommt es auf geringe Emissionen und auf einen großen, im Schiffsinneren verfügbaren, Raum an. Gleichzeitig soll eine hohe Endgeschwindigkeit erreicht werden, so dass die erfindungsgemäße Ausführung des Schiffs für beide Schiffstypen besonders vorteilhaft ist. Dabei kann der Komfort noch weiter dadurch erhöht werden, dass die Verbrennungskraftmaschinen und ggf. Reformer für die Wasserstofferzeugung der Brennstoffzellen mit Unterdruck-Abgasausleitungseinrichtungen, wie sie für U-Boote z.B. bereits bekannt sind, versehen werden. So wird eine weitgehende Emissionsfreiheit erreicht und gleichzeitig der Komfort der Passagiere bzw. Mannschaften erhöht. Die sonst übliche Belästigung durch Abgase entfällt. Auch für schnelle Fähren ist daher das vorgesehene Antriebs- und Heckausbildungskonzept sehr geeignet.

Die Erfindung wird anhand von Zeichnungen näher erläutert, aus denen, ebenso wie aus den Unteransprüchen und der Beschreibung, auch weitere erfinderische Vorteile entnehmbar sind.

Es zeigen:
- FIGUR 1: die prinzipielle Anordnung der Komponenten im und unter dem Heck des Schiffes;
- FIGUR 2: die Linien des Schiffs in einer im Schiffbau üblichen Darstellung von Achtern;
- FIGUR 3: die Linien des Schiffs in einer im Schiffbau üblichen Darstellung von der Seite;
- FIGUR 4: eine Prinzipdarstellung der ausweichfähigen Läufer- Ständer-Anordnung eines Elektromotors auf einer kur- zen Propellerwelle;
- FIGUR 5: die Ausbildung eines Propellerantriebs in Kassetten- Form mit optionalem POD-Antrieb; und
- FIGUR 6: das Prinzip der Unterbodenausbildung im Bereich des Führungskeils.

In FIGUR 1 bezeichnet 1 die Waterjets unter dem Schiffsboden, 2 die Innenbordmotoren, die über kurze Propellerwellen 8 die Propeller 3 antreiben. Die Innenbordmotoren 2 sind in Skegs 10 angeordnet, die zusammen mit dem keilförmigen, mit seiner Spitze zum Heck weisenden Verdrängungskörper 6 mit V-förmigem Querschnitt Strömungsleitkörper für die Waterjetstrahlen 5 bilden, die zunächst ungelenkt ausströmen und dann konzentriert werden. Die Einströmung des Wassers in die Waterjets 1 ist mit 4 bezeichnet. Das von den Propellern beschleunigte abströmende Wasser ist mit 9 bezeichnet. Wie sich aus FIGUR 1 vorteilhaft ergibt, werden sowohl die Propeller von den mittig konzentrierten Waterjetströmen 7 freigehalten, als auch erreicht, dass die gesamte Heckbreite des Schiffes für die von den Propulsionseinheiten 1 und 3 erzeugten Wasserstrahlen gebraucht wird. Optional vorgesehene E-Motoren in Tandem-Anordnung sind mit 30 bezeichnet und die Ruder hinter den Propellern mit 31.

In FIGUR 2 bezeichnet 11 den Unterboden des Schiffes und 12 die Bordwand, die im Verlauf der Länge des Schiffs entsprechend der in schiffbautechnisch üblicher Weise dargestellten Spantquerschnitte 13 in den Bug einläuft. Mit 14 sind die Skegs auf der Heckunterseite bezeichnet, die gemäß der eingezeichneten Spantumrisse 15 nach achtern verlaufen. Insgesamt ergibt sich für den Fachmann der Spantverlauf im Heck und über die Schiffslänge.

In FIGUR 3 ist der Schiffslinienverlauf im Bereich der Skegs ersichtlich, wobei 16 den stetigen Anstieg des Strömungskanals zwischen den Skegs 17 wiedergibt. Der Verlauf der Außen- und der Innenseite der Skegs ist aus den Linien 18 und 19 ersichtlich. Zusammen mit den Hecklinien aus FIGUR 2 ergibt sich so für den Fachmann ein eindeutiges Bild des Linienverlaufs des Schiffes im unteren Heckbereich.

In FIGUR 4 bezeichnet 20 den schematisch dargestellten Propeller des Schiffes, der auf der Propellerwelle 21 angeordnet ist und ein Drucklager 22 zwischen Motor und Propeller aufweist. Ständer und Rotor des Motors 28, 29 sind über Drehlager 24 zu einer insgesamt auf den elastischen Elementen 26, 27 ausweichfähigen Einheit zusammengefasst. So ergibt sich eine Anordnung, die ein Anschlagen der gegeneinander rotierenden, nur durch einen Luftspalt getrennten, Motorteile unter hoher Querbeschleunigung verhindert. Die Ausbildung eines derartigen Motors ist nicht Gegenstand der Erfindung und bereits bekannt. Die Verwendung der bekannten Konstruktion für die erfindungsgemäß in den Skegs befindlichen Elektromotoren ist jedoch besonders günstig, da so eine hohe Schocksicherheit und damit Einsatzfähigkeit für Marine(Navy)Schiffe gegeben ist.

In FIGUR 5, die die Kassettenausbildung der Antriebseinheit, die jeweils in einem Skeg angeordnet ist, zeigt, bezeichnet 32 die so genannte "Kassette", in der der elektrische Antriebsmotor 33 über lösbare Federelemente 34 angeordnet ist. So ergibt sich eine gegenüber einer festen Aufstellung erhöhte weitere Schocksicherheit und nach Lösen der Federelemente 34 ist der Motor mitsamt seiner Lagerung 35 in der Kassette 32 leicht und einfach demontierbar, so dass ein zeitaufwendiges Ausbauen des Motors aus dem Schiffsinneren entfällt. Auch eine Reparatur der Propeller ist so vereinfacht.

Derartige Kassettenmotoren werden relativ klein sein, so dass die Montage eines POD-Antriebs 36 unter dem Heck der Schiffes 37 zur Erhöhung der Vortriebsleistung geboten sein kann. Insgesamt entsteht so ein schnell wechselbarer E-Antrieb hoher Vorschubleistung und mit gutem Wirkungsgrad, insbesondere wenn die Propeller gegenläufig sind.

In FIGUR 6 bezeichnet 40 den Rumpf des erfindungsgemäßen Schiffes und 41 die Skegs an der Schiffsunterseite im Heckbereich. Zwischen den Skegs 41 ist der Führungskeil 38 angeordnet, der zum Heck klein ausläuft. Zwischen den Skegs 41 und dem Führungskeil 38 befinden sich Strömungskanäle 39, die sich hinter dem Ende des Führungskeils 38 vereinen. Da die Strömung der Schiffsoberfläche folgt, kommt es so zu der erfindungsgemäßen, vorteilhaften Konzentration der Waterjetströmung.

## Patentansprüche

1. Schiff mit einem Antrieb durch Innenbordmotoren mit Propellern (3) und durch Waterjets (1), die Wasserstrahlen (5) erzeugen, wobei die Innenbordmotoren als Elektromotoren (2) ausgebildet sind und die Waterjets (1) unter dem Schiffsboden angeordnet werden, und wobei die elektrischen Innenbordmotoren in Skegs (10) an der Schiffsunterseite untergebracht sind, wobei zwischen den Skegs (10) ein Strömungskanal für die von den Waterjets (1) ausgestoßenen Wasserstrahlen (7) ausgebildet ist.

2. Schiff nach Anspruch 1, **dadurch gekennzeichnet, dass** der Strömungskanal hinter den Waterjets (1) im Bereich des Schiffsbodens beginnend in einem stetigen Verlauf zum Heck des Schiffes hin ansteigt.

3. Schiff nach Anspruch 1 oder 2, **dadurch gekennzeichnet, dass** der Strömungskanal einen Führungskeil (6) für das Wasser im Strömungskanal aufweist, dessen Spitze zum Heck des Schiffes gerichtet ist und der einen etwa dreieckigen Querschnitt besitzt.

4. Schiff nach Anspruch 1, 2 oder 3, **dadurch gekennzeichnet, dass** die Skegs (10) im Querschnitt etwa Tropfenform, die insbesondere nach außen geneigt ist, aufweisen, wobei die dem Strömungskanal zugewandte Seite der Skegs (10) etwa senkrecht zum Schiffsboden verläuft.

5. Schiff nach Anspruch 1, 2, 3 oder 4, **dadurch gekennzeichnet, dass** die Propeller (3) außerhalb der Waterjetstrahlen (7) arbeiten, da die Waterjetstrahlen (7) durch die nach Achtern ansteigende Ausbildung des Strömungskanals und die Wirkung des Führungskeils (6) im oberen Mittelbereich des Strömungskanals verlaufen.

6. Schiff nach einem oder mehreren der vorhergehenden Ansprüche, **dadurch gekennzeichnet, dass** die elektrischen Innenbordmotoren (2) je Propeller (20) einen Motor in Hochtemperatursupraleitungs(HTS)-Technik aufweisen und wobei der HTS-Motor mit dem Propeller (20) über eine kurze Welle verbunden und etwa im Bereich des Wellentunnels unter dem Schiff angeordnet ist.

7. Schiff nach Anspruch 6, **dadurch gekennzeichnet, dass** der HTS-Motor eine unter Schockbeanspruchung als Einheit ausweichfähige Ständer-Läufer-Anordnung aufweist, die schockgedämpft im Motorgehäuse gelagert ist.

8. Schiff nach Anspruch 6 oder 7, **dadurch gekennzeichnet, dass** das Motorgehäuse unter Schockbeanspruchung elastisch ausweichend angeordnet ist.

9. Schiff nach Anspruch 6, 7 oder 8, **dadurch gekennzeichnet, dass** der HTS-Motor, aber auch ein Motor in einer Normalausführung, in einer Motorkassette (32) angeordnet ist, die elastisch gelagert, insbesondere aufgehängt ist.

10. Schiff nach einem oder mehreren der vorhergehenden Ansprüche, **dadurch gekennzeichnet, dass** die Elektromotoren (2, 30) in den Skegs als Tandem-Motoren ausgebildet sind, insbesondere als Tandem-Propellerwellenmotoren.

11. Schiff nach einem oder mehreren der vorhergehenden Ansprüche, **dadurch gekennzeichnet, dass** es im Schiffsrumpf verteilte Brennstoffzellenmodule und Verbrennungskraftmaschinen aufweist, die die von den Antriebskomponenten benötigte Energie erzeugen.

12. Schiff nach einem oder mehreren der vorhergehenden Ansprüche, **dadurch gekennzeichnet, dass** die Verbrennungskraftmaschinen und ggf. Reformer für die Wasserstofferzeugung der Brennstoffzellenmodule Unterdruck-Abgas-Ausleitungseinrichtungen für ihre Abgase aufweisen.

13. Schiff nach einem oder mehreren der vorhergehenden Ansprüche, **dadurch gekennzeichnet, dass** es ein AC-Normalversorgungsnetz und ein DC-Waterjetversorgungsnetz aufweist, zwischen denen eine Schaltkupplung mit Stromrichter angeordnet ist, um Energie von einem Netz in das andere Netz übertragen zu können.

14. Schiff nach den vorhergehenden Ansprüchen 1 bis 5 und 7 bis 13, **dadurch gekennzeichnet, dass** es außer den Innenbordmotoren (33) elektrische Ruderpropeller (36) aufweist, die hinter den Skegs (10) angeordnet sind.

15. Schiff nach einem oder mehreren der vorhergehenden Ansprüche, **dadurch gekennzeichnet, dass** es ein Marine/Navy Schiff ist.

16. Schiff nach einem oder mehreren der Ansprüche 1 bis 14, **dadurch gekennzeichnet, dass** es eine Schnellfähre oder eine Luxusyacht ist.

17. Schiff nach einem oder mehreren der Ansprüche 1 bis 14, **dadurch gekennzeichnet, dass** es ein Containerschiff ist.

18. Schiff nach einem oder mehreren der vorhergehenden Ansprüche, **gekennzeichnet durch** die Verwendung eines Führungskeils (6) für das Wasser in einem Strömungskanal im Bereich des Schiffsbodens zur horizontalen und vertikalen Beeinflussung von Waterjet- und/oder Propellerströmen.

## Claims

1. Marine vessel propelled by inboard motors with propellers (3) and by waterjets (1) which produce jets of water (5), with the inboard motors being in the form of electric motors (2) and the waterjets (1) being arranged under the bottom of the marine vessel, and with the electric inboard motors being accommodated in skegs (10) on the underneath of the marine vessel and with a flow channel for the jets of water (7) emitted from the waterjets (1) being formed between the skegs (10).

2. Marine vessel according to Claim 1, **characterized in that** the flow channel behind the waterjets (1) rises with a continuous profile towards the stern of the marine vessel, starting in the area of the bottom of the marine vessel.

3. Marine vessel according to Claim 1 or 2, **characterized in that** the flow channel has a guide wedge (6) for the water in the flow channel, whose tip points towards the stern of the marine vessel and which has an approximately triangular cross section.

4. Marine vessel according to Claim 1, 2 or 3, **characterized in that** the skegs (10) have a droplet-shaped cross section which, in particular, is inclined outwards, with that side of the skegs (10) which faces the flow channel running approximately at right angles to the bottom of the marine vessel.

5. Marine vessel according to Claim 1, 2, 3 or 4, **characterized in that** the propellers (3) operate outside the jets from the waterjets (7), since the jets from the waterjets (7) run through the flow-channel configuration, which rises towards the stern and the effect of the guide wedge (6) in the upper central area of the flow channel.

6. Marine vessel according to one or more of the preceding claims, **characterized in that** the electric inboard motors (2) have one motor, using high-temperature superconduction (HTS) technology, per propeller, and with the HTS motor being connected to the propeller (20) via a short shaft and being arranged approximately in the area of the shaft tunnel under the marine vessel.

7. Marine vessel according to Claim 6, **characterized in that** the HTS motor has a stator/rotor arrangement which can withstand shock loads as a unit and is mounted such that shocks are absorbed in the motor housing.

8. Marine vessel according to Claim 6 or 7, **characterized in that** the motor housing is arranged such that it elastically absorbs shock loads.

9. Marine vessel according to Claim 6, 7 or 8, **characterized in that** the HTS motor, or else a normal type of motor, is arranged in a motor cassette (32) which is mounted, in particular suspended, elastically.

10. Marine vessel according to one or more of the preceding claims, **characterized in that** the electric motors (2, 30) in the skegs are in the form of tandem motors, in particular in the form of tandem propeller-shaft motors.

11. Marine vessel according to one or more of the preceding claims, **characterized in that** the marine vessel has fuel-cell modules and internal combustion engines which are distributed in the marine-vessel hull and produce the energy which is required by the propulsion components.

12. Marine vessel according to one or more of the preceding claims, **characterized in that** the internal combustion engines and, if appropriate, reformers for hydrogen production for the fuel-cell modules have reduced-pressure exhaust-gas outlet devices for their exhaust gases.

13. Marine vessel according to one or more of the preceding claims, **characterized in that** the marine vessel has a standard AC supply network and a DC waterjet supply network, between which a switching coupling with a converter is arranged, in order to allow power to be transmitted from one network to the other network.

14. Marine vessel according to one of the preceding Claims 1 to 5 and 7 to 13, **characterized in that** in addition to the inboard motors (33), the marine vessel has electric steering propellers (36), which are arranged behind the skegs (10).

15. Marine vessel according to one or more of the preceding claims, **characterized in that** the marine vessel is a marine or navy ship naval vessel.

16. Marine vessel according to one or more of Claims 1 to 14, **characterized in that** the marine vessel is a high-speed ferry or a luxury yacht.

17. Marine vessel according to one or more of Claims 1 to 14, **characterized in that** the marine vessel is a container ship.

18. Marine vessel according to one or more of the preceding claims, **characterized by** the use of a guide wedge (6) for the water in a flow channel in the area of the bottom of the ship in order to horizontally and vertically influence waterjet and/or propeller flows.

## Revendications

1. Bâtiment de navigation comprenant un entraînement par des moteurs intérieurs ayant des hélices ( 3 ) et par des hydrojets ( 1 ) qui produisent des jets ( 5 ) d'eau, les moteurs intérieurs étant constitués en moteurs ( 2 ) électriques et les hydrojets ( 1 ) étant disposés sous les bordées de fond, dans lequel les moteurs électriques intérieurs sont logés dans des étambots ( 10 ) à la partie inférieure du bâtiment de navigation, un canal d'écoulement pour les jets ( 7 ) d'eau expulsés par les hydrojets ( 5 ) étant formés entre les étambots ( 10 ).

2. Bâtiment de navigation suivant la revendication 1, **caractérisé en ce que** le canal d'écoulement s'élève derrière les hydrojets ( 1 ) dans la zone des bordées de fond en commençant suivant une courbe continue allant vers la poupe du bâtiment de navigation.

3. Bâtiment de navigation suivant la revendication 1 ou 2, **caractérisé en ce que** le canal d'écoulement a un coin ( 6 ) de guidage de l'eau dans le canal d'écoulement, dont la pointe est dirigée vers la poupe du bâtiment et qui a une section transversale à peu près triangulaire.

4. Bâtiment de navigation suivant la revendication 1, 2 ou 3, **caractérisé en ce que** les étambots ( 10 ) ont en section transversale à peu près la forme d'une goutte, qui est notamment inclinée vers l'extérieur, le côté des étambots ( 10 ) tourné vers le canal d'écoulement étant à peu près perpendiculaire aux bordées de fond.

5. Bâtiment de navigation suivant la revendication 1, 2, 3 ou 4, **caractérisé en ce que** les hélices ( 3 ) opèrent à l'extérieur des jets ( 7 ) d'hydrojet, puisque les jets ( 7 ) d'hydrojet s'étendent, par la conformation du canal d'écoulement montante vers l'arrière et par l'effet du coin ( 6 ) de guidage, dans la partie médiane supérieure du canal d'écoulement.

6. Bâtiment de navigation suivant l'une ou plusieurs des revendications précédentes, **caractérisé en ce que** les moteurs ( 2 ) électriques intérieurs ont, par hélice ( 20 ), un moteur suivant la technique de supraconduction à haute température ( HTS ) et dans lequel le moteur HTS est relié à l'hélice ( 20 ) par un arbre court et est disposé à peu près dans la région du passage d'arbre sous le bâtiment de navigation.

7. Bâtiment de navigation suivant la revendication 6, **caractérisé en ce que** le moteur HTS a un agencement statorrotor susceptible de s'écarter d'un bloc sous l'effet d'un choc qui est monté avec amortissement des chocs dans le carter du moteur.

8. Bâtiment de navigation suivant la revendication 6 ou 7, **caractérisé en ce que** le carter du moteur est disposé de manière à s'écarter élastiquement sous l'effet d'un choc.

9. Bâtiment de navigation suivant la revendication 6, 7 ou 8, **caractérisé en ce que** le moteur HTS, mais aussi un moteur de réalisation normale, est disposé dans une enveloppe ( 32 ) de moteur qui est montée élastiquement en étant notamment suspendue.

10. Bâtiment de navigation suivant l'une ou plusieurs des revendications précédentes, **caractérisé en ce que** les moteurs ( 2, 30 ) électriques sont constitués dans les étambots sous la forme de moteurs tandem, notamment de moteurs à arbre d'hélice tandem.

11. Bâtiment de navigation suivant l'une ou plusieurs des revendications précédentes, **caractérisé en ce qu'**il a des modules de piles à combustible et des moteurs à combustion interne répartis dans la coque, qui produisent l'énergie que nécessitent les éléments d'entraînement.

12. Bâtiment de navigation suivant l'une ou plusieurs des revendications précédentes, **caractérisé en ce que** les moteurs à combustion internes et, le cas échéant, des reformeurs pour la production d'hydrogène des modules à piles conductibles ont des dispositifs d'évacuation en dépression de leur gaz d'échappement.

13. Bâtiment de navigation suivant l'une ou plusieurs des revendications précédentes, **caractérisé en ce qu'**il a un réseau d'alimentation normale en courant alternatif et un réseau d'alimentation d'hydrojet en courant continu, entre lesquels est monté un couplage de commutation ayant un convertisseur pour pouvoir transmettre de l'énergie d'un réseau à l'autre.

14. Bâtiment de navigation suivant les revendications précédentes 1 à 5 et 7 à 13, **caractérisé en ce qu'**il a, en dehors des moteurs ( 33 ) intérieurs, des hélices ( 36 ) de gouvernail, qui sont disposés derrière les étambots ( 10 ).

15. Bâtiment de navigation suivant l'une ou plusieurs des revendications précédentes, **caractérisé en ce que** c'est un bâtiment de navigation de la marine de guerre.

16. Bâtiment de navigation suivant l'une ou plusieurs des revendications 1 à 14, **caractérisé en ce que** c'est un bâtiment rapide ou un yacht de luxe.

17. Bâtiment de navigation suivant l'une ou plusieurs des revendications 1 à 14, **caractérisé en ce que** c'est un navire porte-conteneurs.

18. Bâtiment de navigation suivant l'une ou plusieurs des revendications précédentes, **caractérisé par** l'utilisation d'un coin ( 16 ) de guidage de l'eau dans un canal d'écoulement dans la zone des bordées de fond pour influencer horizontalement et verticalement des courants d'hydrojet et/ou d'hélice.
